# EUROPÄISCHE PATENTSCHRIFT

(11) **EP 1 582 677 B1**
(45) Veröffentlichungstag und Bekanntmachung des Hinweises auf die Patenterteilung: **07.06.2006**
(21) Anmeldenummer: 04007690.3
(22) Anmeldetag: 30.03.2004
(51) Int. Cl.: E05D 15/56, E05B 65/08, E05C 9/04

(54) **Beschlag für Hebe-Schiebe-Türen**
Fitting for lifting and sliding doors
Ferrure pour portes à soulèvement et coulissement

(43) Veröffentlichungstag der Anmeldung: 05.10.2005
(73) Patentinhaber: HAUTAU GmbH, 31691 Helpsen (DE)
(72) Erfinder: Muegge, Dirk, 32457 Porta Westfalica (DE)
(74) Vertreter: Leonhard, Frank Reimund

(56) Entgegenhaltungen:
- EP-A- 0 152 791
- EP-A- 1 312 743
- DE-U- 29 920 094

## Beschreibung

Die Erfindung betrifft einen Beschlag und ein Arbeitsverfahren für Hebe-Schiebe-Flügel, insbesondere Türen, denen eine Einbruchsicherung gegen ein Aushebeln der Schiebetür zugeordnet ist.

Solche Beschläge sind allgemein bekannt. Es wird beispielsweise auf **DE-A 22 04 427 (GU), DE-U 201 19 725 (GU) und DE 299 20 094 (Siegenia)** verwiesen. Aus letzterer Schrift ist ein Eingreifen oberhalb der Schiebetür nach der dortigen Figur 3 vorgesehen, vgl. dort Figuren 1 und 3 sowie zugehörige Beschreibung Seite 9, letzter Absatz. Diese Anordnung ist nicht über beide Laufwägen gekuppelt, sondern alleine an dem vertikalen Holm angebracht, an dem auch der Betätigungsgriff angeordnet ist. Aus **EP-A 1 312 743** (GU) ist eine oben liegende Sicherungseinrichtung dem Fachmann zugänglich, die in der dortigen Figur 2 und 1 in zwei betrieblichen Stellungen zu erkennen ist. Es sind wenigstens zwei Sperrglieder an der stirnseitigen Oberseite eines Türflügels angebracht, die längs beabstandet sind und den oberen Bewegungsspalt der Tür vollständig (oder zumindest in einem wesentlichen Anteil) überbrücken. Ein Anheben des Flügels wird dadurch gesperrt.

Es ist **Aufgabe der Erfindung** einen Beschlag der eingangs genannten Art so weiterzubilden, dass die Absicherung des verschiebbaren Flügels einer Hebe-Schiebe-Tür sowohl gegen Hochhebeln des Flügels von außen, wie auch gegen ein Verschieben in seine Öffnungsrichtung aus der geschlossenen Stellung heraus sichergestellt ist und zwar im Bereich der vom Betätigungshebel und Getriebe des Beschlages abgewandten Vertikalseite des Flügels.

Diese Aufgabe wird gemäß Anspruch 1 gelöst. Einem zweiten, von der Flügelseite mit dem Getriebe weiter entfernt liegenden Laufwagen wird eine (gesonderte bzw. eigene) Eckumlenkung zugeordnet, über die ein vertikal am Flügel geführtes Schubelement verschoben wird, das antriebsmäßig einer Schubrichtungs-Umkehreinrichtung zugeordnet ist, über die ein vertikal gleitend am Flügel geführtes Verriegelungselement nach unten in ausreichend tiefen Eingriff mit einem raumfest angeordneten Eingriffselement verschiebbar ist.

Hierdurch wird es ermöglicht, den schiebbaren Flügel im Bereich seines unteren horizontalen Holms im sogenannten Mittelstoßbereich, an dem der feststehende Rahmen und der bewegliche Rahmen im geschlossenen Zustand des Flügels übereinander zu liegen kommen, an feststehenden Teilen zu verkrallen und somit zu sichern. Ein Aushebeln und auch ein Verschieben in Öffnungsrichtung des Flügels wird außerordentlich erschwert oder weitgehend verhindert, da nunmehr der Flügel nicht nur auf der Seite des Getriebes, sondern auch auf der gegenüberliegenden Vertikalseite am unteren Holm gesichert ist.

Die Aufgabe wird auch durch die Lehre des Anspruchs 2 gelöst. Dem zweiten Laufwagen wird eine zusätzliche Eckumlenkung zugeordnet, deren vertikal am Flügel geführtes Schubelement eine vertikal geführte Verriegelungsstange antreibt, deren oberes Ende in der Schließstellung des Flügels und des Getriebes im Bereich des oberen horizontalen Holms des Flügels in eine raumfest angeordnete Aufnahme eingreift und so wiederum den Flügel im Bereich der dem Getriebe gegenüberliegenden Vertikalseite krallt oder sichert, und zwar im Bereich der Oberseite des Flügels.

Bevorzugt ist eine Ausführung nach Anspruch 3, bei der die Möglichkeiten nach Anspruch 1 und Anspruch 2 kombiniert werden, wobei die gemäß Anspruch 1 vorgesehene Schubrichtungs-Umkehrvorrichtung dazu dient, beim Bewegen des Betätigungshebels des Getriebes in seine Schließstellung die Verriegelungen im Bereich des oberen Flügelholms ebenso wie die im Bereich des unteren Flügelholms zur Wirkung zu bringen, so dass der Schiebeflügel auf der dem Getriebe entgegengesetzten Vertikalseite sowohl unten als auch oben an raumfesten Teilen der Anordnung festgelegt sind.

Anspruch 2 und 3 sorgen dafür, dass es nicht mehr möglich ist, auch mit großer Kraftanstrengung, den Flügel (von außen) auszuhebeln, da die Verriegelung am oberen Holm jeder Bewegung des Flügels nach oben eine Grenze setzt, die so bemessen ist, dass eine Entriegelung im unteren Holmbereich nicht möglich ist.

Weitere vorteilhafte Ausbildungen bzw. Weiterbildungen der Erfindung finden sich in den abhängigen Ansprüchen 4 bis 10 zum Anspruch 1 und Ansprüchen 11 bis 17 zum Anspruch 2.

Die Erfindung wird nachfolgend anhand schematischer Zeichnungen an mehreren Ausführungsbeispielen näher erläutert.
- **Figur 1**: zeigt den Beschlag in seiner bevorzugten Ausführungsform in perspektivischer und auseinandergezogener Ansicht.
- **Figur 1a**: zeigt in perspektivischer Ansicht eine Hebe-Schiebe-Tür mit beweglichem Flügel und raumfestem Türteil und dem zugehörigen festen Rahmen.
- **Figur 2**: zeigt in Seitenansicht und Draufsicht die Teile des Beschlages, die sich auf der dem Griff und Getriebe gegenüberliegenden Vertikalseite des Flügels befinden, und zwar in der entriegelten Stellung.
- **Figur 3**: zeigt in gleicher Darstellung wie Figur 2 die genannten Teile in der Verriegelungsstellung, wobei die jeweils obere Verriegelungsstellung in den Figuren 2 und 3 nicht gezeigt ist.
- **Figur 3a**: zeigt in Seitenansicht den Bereich der unteren Flügelecke mit Blick in Schließrichtung des Flügels, und zwar in der verriegelten Stellung der Ausführung nach Anspruch 1.
- **Figur 3b**: zeigt die in Figur 3a maßgeblichen Beschlagteile in Frontansicht
- **Figur 4**: zeigt im Schnitt durch das Rahmen- und Flügelprofil den oberen Verriegelungsbereich in der Entriegelungsstellung und
- **Figur 5**: zeigt in gleicher Darstellung wie Figur 4 die entsprechenden Teile in ihrer Verriegelungsstellung.

Der Flügelrahmen sowie die feststehenden Rahmenteile einer Hebe-Schiebe-Tür sind allgemein bekannt, so dass ein Hinweis auf **Figur 1a** genügt. Dort sind - in perspektivischer Darstellung - der raumfeste 41 und der verschiebbare (Flügel) Türteil 40, der Flügelrahmen 33 mit Griff oder Hebel 2 für das eingebaute Getriebe und die raumfeste Laufschiene 10 gezeigt, wobei sich der Schiebeflügel in seiner Schließstellung befindet.

Ferner ist es bekannt, dass die Teile des Beschlages, soweit sie dem Flügel zugeordnet sind, in der Falznut des Flügels angeordnet sind. Diese Falznut ist in der Regel von der Deckschiene zum Falz hin abgedeckt.

Bei der Darstellung des Beschlages nach **Figur 1** wird davon ausgegangen, dass dieser Beschlag einem Flügel 40 zugeordnet ist, der - wie auch in **Figur 1a -** von links nach rechts aus der Schließ- in die Offenstellung verschiebbar ist, nachdem er durch Betätigen des Griffes oder Hebels 2 zunächst angehoben worden ist, bevor er zur Seite vor den feststehenden Teil 41 der Anordnung verschoben werden kann. Beim Öffnen der Tür bildet sich die Durchgangsöffnung, also in Figur 1 von deren linken Seite her.

Im dargestellten Beispiel nach **Figur 1** besteht der Beschlag in üblicher Weise aus dem schon erwähnten Betätigungshebel 2 und dem diesem zugeordneten und von diesem betätigten üblichen Getriebe 1. Das Getriebe 1 ist so ausgebildet, dass bei Verschwenken des Hebels 2 in der Falznut und hinter der Deckschiene 3 wenigstens eine Schubstange 3a vertikal nach oben bzw. nach unten verschoben wird. In der Regel wird von dem Getriebe 1 eine vertikale Schubstange 3a in vertikaler Richtung durch die Betätigung des Handgriffes 2 verschoben. Die nach unten gerichtete Schubstange 3a ist an ihrem unteren Ende mit einer bekannten Eckumlenkung 4 bei 6 kuppelbar, wobei die Eckumlenkung einem ersten Laufwagen 5 zugeordnet ist, der seinerseits über eine Verbindungsstange 8 mit einem zweiten Laufwagen 7 an der anderen unteren Ecke des Flügels betätigungsmäßig gekuppelt ist. In bekannter Weise wird beim Verschieben der Schubstange 3a beim Öffnen des Flügels zunächst eine Hubbewegung an den beiden Laufwagen 5 und 7 ausgelöst, wonach mit Hilfe des Griffes 2 der Flügel in Figur 1 nach rechts zum Öffnen verschoben werden kann.

Den beiden Laufwagen 5 und 7 ist eine entsprechende Laufschiene 10 zugeordnet, die sich über die ganze Breite der freizulegenden Türöffnung und zusätzlich über ein dem Verschiebeweg der Tür entsprechenden Wegabschnitt erstreckt. Die Laufschiene 10 weist auf ihrer Oberseite einen besonderen Laufschienenbereich 11 auf, auf dem die Laufrollen der beiden Wagen 5 und 7 aufsitzen.

Üblicherweise sind der Schubstange 3a auf der Vertikalseite des Getriebes 1 entsprechende Verriegelungselemente zugeordnet, die mit entsprechenden raumfest angeordneten Gegenelementen in der Schließstellung des Getriebes verriegelnd zusammenwirken.

Gemäß der Erfindung ist an dem zweiten Laufwagen 7 eine weitere Eckumlenkung 9 angekuppelt Bevorzugt ist das Gehäuse der Eckumlenkung mit dem Wagen 7 zu einer Baueinheit zusammengefasst, die sich winkelförmig erstreckt, wobei der Laufwagen den horizontalen Schenkel und der eine Teil der Eckumlenkung den vertikalen Schenkel der Baueinheit bilden. Durch die Eckumlenkung 9 wird die horizontale Bewegung der Verbindungsstange 8 in vertikale Richtung im Bereich des dem Getriebe 1 gegenüberliegenden Holms umgelenkt. An den vertikalen Schenkel der Eckumlenkung 9 ist ein vertikales Schubelement 21 angekuppelt. Dieses Schubelement 21 bildet im dargestellten Ausführungsbeispiel einen Teil einer Schubrichtungs-Umkehreinrichtung 12, die näher in den **Figuren 2 und 3** dargestellt ist. Die Schubrichtungs-Umkehreinrichtung ist im vertikalen Falz auf der dem Getriebe gegenüberliegenden Seite eingebaut. Die Umkehreinrichtung besteht neben dem schon genannten Schubelement 21 aus einem raumfest gelagerten Zahnrad 22 und einem parallel zu dem Schubelement 21 vertikal geführten zweiten Schubelement 24.

Wenn bei der Schließbewegung das Schubelement 21 sich in **Figur 2** in vertikaler Richtung nach oben bewegt, bewegt sich gleichzeitig das parallel dazu angeordnete Schubelement 24 der Umkehreinrichtung 12 in entgegengesetzter vertikaler Richtung, also nach unten.

Das Schubelement 24 ist mit einem stangenförmigen Eingriffselement 25 gekuppelt, das bis an die Unterkante des unteren Holms des Flügelrahmens ragt. Das Eingriffselement kann einen kastenförmigen Querschnitt aufweisen, während sein unteres Ende aus zwei in einem vorbestimmten gegenseitigen Abstand angeordneten flachstangenförmigen und kräftig ausgebildeten Endabschnitten 25a,25b besteht. In **Figur 2** ist in der Draufsicht die Laufschiene 10 im Querschnitt dargestellt auf der im mittleren Abchnitt der Laufschienenbereich 11 für die Laufrollen oder -räder der beiden Laufwagen vorgesehen ist. Man erkennt aus **Figur 2,** dass die beiden Endabschnitte 25a,25b im Abstand beiderseits des Laufschienenbereichs 11 angeordnet sind, diesen also nicht beeinträchtigen. In der Laufschiene 10 sind beiderseits des Laufschienenbereichs 11 zwei den Querschnitten der Endabschnitte 25a,25b entsprechende Eingriffsöffnungen eingearbeitet, mit denen die Endabschnitte 25a,25b in der Schließstellung des Flügels in Fluchtung stehen. Die Öffnungem liegen in dem bei 10a, 10b angedeuteten Bereich.

Wenn nun in der Schließstellung des Flügels der Griff in die Sperrstellung verschwenkt wird, wird das Schubelement 21 gemäß Figur 2 nach oben verschoben, wodurch durch die Drehung des Zahnrades 22, das in entsprechende Zahnstangenabschnitte beider Schubelemente 21 und 24 eingreift, das Schubelement 24 nach unten bewegt wird. Wie **Figur 3** zeigt, wird damit zugleich auch das Eingriffselement 25 im Flügelfalz nach unten verschoben, so dass die beiden Endabschnitte 25 und 25b in verriegelnden Eingriff mit den beiden Eingriffsausnehmungen 10a und 10b in der Laufschiene 10 treten. Damit wird auf der der Griffseite abgewandten Vertikalseite des unteren Holmes dieser Holm des Flügels bereits sehr zuverlässig mit der raumfesten Laufschiene 10 verriegelt. Es ist sehr schwierig, von außen den Flügel in diesem Bereich so weit auszuhebeln oder anzuheben, dass die Endabschnitte 25a und 25b außer Verriegelungseingriff mit den beiden Eingriffsausnehmungen 10a und 10b der Laufschiene 10 gelangen. Für viele Anwendungsfälle ist eine solche Verriegelung bereits ausreichend.

Die in Figur 3 gezeigte Eingriffstellung der beiden unteren Endabschnitte 25a und 25b in die Eingriffsausnehmungen 10a,10b der Laufschiene 10 ist in den Figuren 3a und 3b nochmals deutlicher und im vergrößerten Maßstabe dargestellt. Daraus wird auch ersichtlich, dass Einbruchskräfte, die in der Ebene des Flügels wirksam sind, und zwar in einer Richtung, um den Flügel aus seiner Schließstellung in seine Offenstellung zu bewegen, zuverlässig in der Laufschiene 10 aufgefangen werden können. Dies kann wirksam geschehen, indem die Kräfte von der Schubrichtungs-Umkehrvorrichtung 12 aufgenommen werden und auf das vertikal bewegbare Eingriffselement 25 übertragen werden, welches diese Kräfte auf die Laufschiene 10 durch den Eingriff der Enden 25a,25b in die Eingriffsausnehmungen 10a,10b abgesetzt werden. Die fest am Flügelrahmen angeschraubte Deckschiene 20 stellt dabei sicher, dass keinerlei Spiel in horizontaler Richtung zwischen dem Flügel und dem Eingriffselement 25 entsteht, da das Eingriffselement in der Falznut, die von der Deckschiene abgedeckt ist, praktisch spielfrei vertikal geführt ist.

Durch die zusätzliche Eckumlenkung 9 am zweiten Laufwagen 7 mit dem zugehörigen Schubelement 21 wird die Möglichkeit erreicht, durch Kupplung des Schubelementes 21 mit einer vertikal in dem zugehörigen Flügelfalz geführten Verriegelungsstange 13 eine Verriegelung des oberen Holms an raumfesten Teilen der Anordnung zu erreichen. Auch hierbei erfolgt die Verriegelung des Flügels auf der dem Griff 2 abgewandten Vertikalseite, und zwar im oberen Holmbereich an einem raumfesten Bereich der ganzen Anordnung. Wie aus den Figuren 2 und 3 ersichtlich ist, wird das Schubelement 21 mit seinem oberen Ende über eine Kupplung 18 mit de vertikal geführten Verriegelungsstange 13 gekuppelt.

**Figur 4** zeigt das obere Ende 15 der Verriegelungsstange 13, und zwar im entriegelten Zustand. In Figur 4 sieht man einen Schnitt durch den oberen horizontalen Rahmenholm 30, während man bei dem Flügel 40 in Seitenansicht auf die Falznut schaut, in der die Verriegelungsstange 13 angeordnet und geführt ist. An dem Rahmenholm 30 ist in Fluchtung mit der Mittelachse der Verriegelungsstange 13 eine das Ende 15 der Stange in der verriegelten Schließstellung gemäß **Figur 5** aufnehmende Aufnahme 31. Diese ist ein Teil des oberen Holms 30 und ragt von dessen Unterseite nach unten. Die Anordnung ist in der Praxis so getroffen, dass die zum Öffnen und schließen notwendigen Flügelbewegungen nicht gestört werden. So kann der Flügel aus der Schließstellung nach Figur 5 um die Höhendifferenz 36 in die Offenstellung nach Figur 4 angehoben werden, ohne dass diese Bewegung durch die Aufnahme 31 behindert ist. Die Aufnahme kann an der Unterseite einer oberen, am festen Rahmenholm 30 angeordneten raumfesten Führungsleiste 16 vorgesehen sein.

Vorzugsweise ist die Aufnahme als Sackloch 31 in der Führungsleiste 16 ausgebildet, das in der Schließstellung das Ende 15 der Verriegelungsstange 13 relativ eng umschließt und das an seinem inneren Ende 32 geschlossen ist. In der in Figur 5 dargestellten Schließstellung kann die Stirnseite der Stange 13 praktisch am Boden 32 des Sackloches aufsitzen. Es kann auch ein gewisses vertikales Spiel zwischen den beiden Bereichen verbleiben. Es ist ersichtlich, dass bei dieser Ausführung, bei der über die Eckumlenkung 9 lediglich die Verriegelungsstange 13 in und außer Verriegelungseingriff gebracht wird, ebenfalls eine zuverlässige Sicherung des Flügels in der Schließstellung gegen Aushebeln von außen und Verschieben in Öffnungsrichtung erreicht wird, da ein Aushebeln durch das Anstoßen der Stirnseite des Endabschnittes 15 an den Boden 32 der Sacklochaufnahme 31 ausgeschlossen ist.

Dabei ist es vorteilhaft, die Eingriffstiefe des Abschnitts 15 in die Aufnahme 31 in jedem konkreten Fall entsprechend zu prüfen und ggf. nachzurichten. Dies wird gemäß Figur 2 und 3 dadurch möglich, dass das untere Ende der Verriegelungsstange 13 über eine Verstellmuffe 18 an das Schubelement 21 angekuppelt ist, wobei nach Lockern der Muffenschrauben die Relativlage der Stange 13 zum Schubelement 21 in vertikaler Richtung verändert und in der eingestellten Lage durch Festziehen der Schrauben gesichert werden kann.

Die Verriegelungsstange 13 wird über ihre ganze Länge in entsprechend geringen Abständen am Flügel durch Elemente geführt, die jedes seitliche Ausbiegen der Verriegelungsstange 13 unter hoher Belastung verhindern.'Eine Führung am oberen Ende ist bei 17 in Figur 5 gezeigt. Entsprechende Führungen 17 sind gemäß Figur 1 im vertikalen Holm des Flügels verteilt angeordnet.

Bevorzugt wird eine Kombination der beiden Verriegelungsmöglichkeiten am unteren und am oberen Querholmbereich des Flügels, wie dies insgesamt in den Figuren bereits dargestellt ist.

Durch die Schubrichtungs-Umkehreinrichtung 12 können die beiden Verriegelungselemente 25 und 13 gleichzeitig und synchron, jedoch in entgegengesetzten Richtungen in vertikaler Richtung in und außer Eingriff mit den raumfesten Gegenelementen verschoben werden. Hierbei kann über die Verstellmöglichkeit im Bereich der Muffe 18 sichergestellt werden, dass die Stirnseite des Endabschnitts 15 der Verriegelungsstange 13 am Boden 32 der muffenförmigen Aufnahme zum Anliegen kommt deutlich bevor die unteren Enden der Endabschnitte 25a,25b beim Anheben des Flügels außer Eingriff mit den zugehörigen Eingriffsausnehmungen 10a,10b der Laufschiene 10 gelangen können.

Die Kombination beider Verriegelungen macht ein gewaltsames Öffnen des Flügels praktisch unmöglich, es sei denn es wird die Flügelfüllung zertrümmert und der Hebel 2 von außen entsprechend betätigt, um die Verriegelung zu lösen. Jedoch sind auch entsprechende Verriegelungseinrichtungen für den Hebel 2 bekannt, die ein unbefugtes Betätigen ausschließen.

Die Erfindung betrifft einen Beschlag oder ein Verfahren für Hebe/Schiebe-Flügel (40) mit einer im geschlossenen Zustand wirksamen Einbruchssicherung. Der Hebe/Schiebeflügel besteht aus einem mittels Griff (2) betätigbaren Getriebe (1) für wenigstens eine vertikale Schubstange (3a), die über eine Eckumlenkung (4) mit einem ersten Laufwagen (5) gekuppelt ist. Der Laufwagen ist über ein Verbindungselement (8) mit einem zweiten Laufwagen (7) gekuppelt, der über eine zweite Eckumlenkung (9) mit einem vertikal am Flügel geführten Schubelement (21) verbunden ist. Dem Schubelement ist eine Schubrichtungs-Umkehreinrichtung (12) zugeordnet, über welche ein vertikal gleitend am Flügel führbares Verriegelungselement (25) nach unten verschiebbar ist.

## Patentansprüche

1. Beschlag für einen Hebe/Schiebe-Flügel (40) mit einer im geschlossenen Zustand wirksamen Einbruchssicherung,
(i) bestehend aus einem mittels Griff (2) betätigbaren Getriebe (1) für wenigstens eine vertikale Schubstange (3a), die über eine Eckumlenkung (4) mit einem ersten Laufwagen (5) gekuppelt ist, der über ein Verbindungselement (8) mit einem zweiten Laufwagen (7) gekuppelt ist, der über eine zweite Eckumlenkung (9) mit einem vertikalen, am Flügel geführt montierfähigen Schubelement (21) verbunden ist;
(ii) wobei das Schubelement (21) Bestandteil einer Schubrichtungs-Umkehreinrichtung (12;22,21,24) ist, über welche ein vertikal gleitend am Flügel geführt montierfähiges Verriegelungselement (25) nach unten in einen Eingriff mit einem raumfest angeordneten Eingriffselement (10a,10b) verschiebbar ist.

2. Arbeitsverfahren eines Hebe/Schiebe-Flügels (40) mit einer im geschlossenen Zustand wirksamen Einbruchssicherung, wobei ein mit einem Griff (2) betätigbares Getriebe (1) wenigstens eine vertikale Schubstange (3a) betätigt, die über eine erste Eckumlenkung (4) mit einem ersten Laufwagen (5) gekuppelt wird, der über ein langgestrecktes Verbindungselement (8) mit einem zweiten Laufwagen (7) gekuppelt wird, welcher über eine zweite Eckumlenkung (9) ein vertikal am Flügel geführtes Schubelement (21) für eine vertikal geführte Verriegelungsstange (13) betätigt, wobei ein oberes Ende (15) der Verriegelungsstange einer raumfest angeordneten Aufnahme (31) so zugeordnet ist, dass in der Schließstellung des Getriebes (1) das obere Ende (15) in die Aufnahme eingreift oder in einer Offenstellung des Getriebes (1) die Eingriffsstellung des oberen Endes (15) freigegeben wird.

3. Beschlag nach Anspruch 1, wobei eine vertikal geführte Verriegelungsstange (13) über die Schubrichtungs-Umkehreinrichtung (12) vertikal und gegenläufig zu dem Verriegelungselement (25) verschiebbar ist.

4. Beschlag nach Anspruch 1, wobei das Verriegelungselement (25) und/oder die Verriegelungsstange (13) so ausgebildet sind, verdeckt im Flügelfalz verschiebbar angeordnet zu werden.

5. Beschlag nach Anspruch 1, wobei das dem Verriegelungselement (25) zugeordnete Eingriffselement aus zwei Eingriffsausnehmungen (10a,10b) besteht, die beiderseits eines Laufschienenbereichs (11) in der Laufschiene (10) für die beiden Laufwagen (5,7) ausgebildet sind, und ein unteres Eingriffsende des Eingriffselements (25) zwei, in einem entsprechenden Abstand angeordnete Endabschnitte (25a,25b) aufweist.

6. Beschlag nach Anspruch 3, wobei
(i) die Aufnahme (31) für das obere Ende (15) der Verriegelungsstange (13) als ein Sackloch (31), insbesondere in einer oberen raumfesten Führungsleiste (16) des oberen Rahmenholms (30), ausgebildet ist, die nach oben hin geschlossen ist;
(ii) die Länge der Verrieglungsstange (13) so bemessen ist, dass in der Schließstellung des Getriebes (1) ein vertikales Spiel zwischen der Stirnseite der Verriegelungsstange (13) und einem Boden (32) der Sacklochaufnahme (31) kleiner als eine Eingriffstiefe von zwei Endabschnitten (25a,25b) des Eingriffselements (25) in zwei Eingriffsausnehmungen (10a, 10b) ist.

7. Beschlag nach Anspruch 3, wobei eine wirksame Länge der Verriegelungsstange (13) einstellbar ist.

8. Beschlag nach Anspruch 7, wobei die Verriegelungsstange (13) mit einer Schubrichtungs-Umkehrvorrichtung (12;21) über eine Längeneinstell-Vorrichtung, insbesondere eine das untere Ende der Verriegelungsstange (13) verschiebbar und feststellbar aufnehmende Verbindungsmuffe (18), kuppelbar ist.

9. Beschlag nach Anspruch 1, wobei der zweite Laufwagen (7) und die diesem zugeordnete Eckumlenkung (9) zu einer winkelförmigen Baueinheit vereinigt sind.

10. Beschlag nach Anspruch 3, wobei die Verriegelungsstange (13) so ausgebildet ist, im Flügelfalzraum auf ihrer Länge mehrfach und jeweils in entsprechenden Abständen gegen seitliches Ausbiegen unter Belastung abgesichert (17) geführt zu werden.

11. Verfahren nach Anspruch 2, wobei die Verriegelungsstange (13) verdeckt im Flügelfalz verschiebbar angeordnet sind.

12. Verfahren nach Anspruch 2, **dadurch gekennzeichnet, dass** ein - einem Verriegelungselement (25) zugeordnetes - Eingriffselement aus zwei Eingriffsausnehmungen (10a,10b) besteht, die beiderseits des Laufschienenbereichs (11) in der Laufschiene (10) für die beiden Laufwagen (5,7) ausgebildet sind, und das untere Eingriffsende des Eingriffselements (25) aus zwei in einem entsprechenden Abstand angeordneten Endabschnitten (25a,25b) besteht.

13. Verfahren nach Anspruch 2, wobei die Aufnahme für das obere Ende (15) der Verriegelungsstange (13) als Sackloch (31), insbesondere in einer oberen raumfesten Führungsleiste (16) des oberen Rahmenholms (30), ausgebildet ist, die nach oben hin geschlossen ist, und die Länge der Verrieglungsstange (13) so bemessen ist, dass in der Schließstellung des Getriebes (1) das vertikale Spiel zwischen der Stirnseite der Verriegelungsstange (13) und dem Boden (32) dem Sacklochaufnahme (31) merklich kleiner als die Eingriffstiefe von zwei Endabschnitten (25a,25b) des Eingriffselementes (25) in den zwei Eingriffsausnehmungen (10a,10b) ist.

14. Verfahren nach Anspruch 13, **dadurch gekennzeichnet, dass** die wirksame Länge der Verriegelungsstange (13) eingestellt wird.

15. Verfahren nach Anspruch **2**, wobei die Verriegelungsstange (13) mit der Schubrichtungs-Umkehrvorrichtung (12,21) über eine Längeneinstellvorrichtung, wie eine das untere Ende der Verriegelungsstange verschiebbar und feststellbar aufnehmende Verbindungsmuffe (18), gekuppelt ist.

16. Verfahren nach Anspruch 2, wobei der zweite Laufwagen (7) und die diesem zugeordnete Eckumlenkung (9) zu einer winkelförmigen Baueinheit vereinigt sind.

17. Verfahren nach Anspruch 2, wobei die Verriegelungsstange (13) im Flügelfalz auf ihrer Länge mehrfach und jeweils in entsprechenden Abständen gegen seitliches Ausbiegen unter Belastung abgesichert (17) geführt ist.

## Claims

1. Mounting for a lifting/sliding casement (40) with burglary security which is effective in the closed state,
(i) consisting of a drive (1), which can be actuated by means of handle (2), for at least one vertical driving rod (3a), which is coupled via a corner deflector (4) to a first travelling carriage (5), which is coupled via a connecting element (8) to a second travelling carriage (7), which is connected via a second corner deflector (9) to a vertical driving element (21) which can be mounted guided on the casement;
(ii) wherein the driving element (21) is a constituent of a driving-direction reversing device (12; 22, 21, 24), via which a vertically sliding locking element (25), which can be mounted guided on the casement, can be displaced downwards in an engagement with a fixedly arranged engagement element (10a, 10b).

2. Working process of a lifting/sliding casement (40) with burglary security which is effective in the closed state, wherein a drive (1), which can be actuated using a handle (2), actuates at least one vertical driving rod (3a), which is coupled via a first corner deflector (4) to a first travelling carriage (5), which is coupled via an elongated connecting element (8) to a second travelling carriage (7), which via a second corner deflector (9) actuates a driving element (21) guided vertically on the casement for a vertically guided locking rod (13), wherein an upper end (15) of the locking rod is assigned to a fixedly arranged recess (31), so that in the closed position of the drive (1), the upper end (15) engages into the recess or in an open position of the drive (1), the engagement position of the upper end (15) is released.

3. Mounting according to claim 1, wherein a vertically guided locking rod (13) can be displaced via the driving-direction reversing device (12) vertically and in opposite direction to the locking element (25).

4. Mounting according to claim 1, wherein the locking element (25) and/or the locking rod (13) are designed so as to be arranged to be displaceable hidden in the casement rebate.

5. Mounting according to claim 1, wherein the engagement element assigned to the locking element (25) consists of two engagement recesses (10a, 10b), which are formed on both sides of a travelling rail region (11) in the travelling rail (10) for the two travelling carriages (5, 7), and a lower engagement end of the engagement elements (25) has two end sections (25a, 25b) arranged at an appropriate distance.

6. Mounting according to claim 3, wherein
(i) the recess (31) for the upper end (15) of the locking rod (13) is designed as a blind hole (31), in particular in an upper fixed guide strip (16) of the upper frame crossbeam (30), which is closed towards the top;
(ii) the length of the locking rod (13) has dimensions so that in the closed position of the drive (1), a vertical play between the end-face side of the locking rod (13) and a base (32) of the blind hole recess (31) is smaller than an engagement depth of two end sections (25a, 25b) of the engagement element (25) in two engagement recesses (10a, 10b).

7. Mounting according to claim 3, wherein an effective length of the locking rod (13) can be adjusted.

8. Mounting according to claim 7, wherein the locking rod (13) can be coupled to a driving-direction reversing device (12; 21) via a length-adjusting device, in particular a connecting sleeve (18) receiving the lower end of the locking rod (13) in displaceable and lockable manner.

9. Mounting according to claim 1, wherein the second travelling carriage (7) and the corner deflector (9) assigned to the latter are combined to form an angular modular unit.

10. Mounting according to claim 3, wherein the locking rod (13) is designed so as to be guided in the casement rebate space on its length repeatedly and in each case protected (17) against lateral bending-out under stress at appropriate distances.

11. Process according to claim 2, wherein the locking rod (13) are arranged to be displaceable hidden in the casement rebate.

12. Process according to claim 2, **characterised in that** an engagement element - assigned to a locking element (25) - consists of two engagement recesses (10a, 10b), which are designed on both sides of the travelling rail region (11) in the travelling rail (10) for the two travelling carriages (5, 7), and the lower engagement end of the engagement element (25) consists of two end sections (25a, 25b) arranged at an appropriate distance.

13. Process according to claim 2, wherein the recess for the upper end (15) of the locking rod (13) is designed as a blind hole (31), in particular in an upper fixed guide strip (16) of the upper frame crossbeam (30), which is closed towards the top, and the length of the locking rod (13) has dimensions so that in the closed position of the drive (1), the vertical play between the end-face side of the locking rod (13) and the base (32) of the blind hole recess (31) is noticeably smaller than the engagement depth of two end sections (25a, 25b) of the engagement element (25) in the two engagement recesses (10a, 10b).

14. Process according to claim 13, **characterised in that** the effective length of the locking rod (13) is adjusted.

15. Process according to claim 2, wherein the locking rod (13) is coupled to the driving-direction reversing device (12, 21) via a length-adjusting device, such as a connecting sleeve (18) receiving the lower end of the locking rod in displaceable and lockable manner.

16. Process according to claim 2, wherein the second travelling carriage (7) and the corner deflector (9) assigned to the latter are combined to form an angular modular unit.

17. Process according to claim 2, wherein the locking rod (13) is guided in the casement rebate on its length repeatedly and in each case protected (17) against lateral bending-out under stress at appropriate distances.

## Revendications

1. Garniture pour un châssis coulissant relevable (40), comportant une sécurité anti-effraction qui est efficace à l'état fermé, constituée
(i) d'un mécanisme (1) pouvant être actionné au moyen d'une poignée (2) pour au moins une barre de poussée (3a) verticale, qui est couplée à un premier chariot (5) par l'intermédiaire d'une déviation d'angle (4), lequel est couplé par l'intermédiaire d'un élément de liaison (8) à un deuxième chariot (7), ce dernier étant relié par l'intermédiaire d'une deuxième déviation d'angle (9) à un élément de poussée (21) susceptible d'être monté, guidé verticalement sur le châssis ;
(ii) l'élément de poussée (21) faisant partie d'un dispositif d'inversion de sens de poussée (12 ; 22, 21, 24), par l'intermédiaire duquel un élément de verrouillage (25) susceptible d'être monté, guidé verticalement de façon coulissante sur le châssis, peut être coulissé vers le bas dans un engagement d'un élément d'engagement (10a, 10b) disposé à demeure.

2. Procédé de fonctionnement d'un châssis coulissant relevable (40), comportant une sécurité anti-effraction qui est efficace à l'état fermé, un mécanisme (1) pouvant être actionné par une poignée (2) actionnant au moins une barre de poussée (3a) verticale, qui est couplée à un premier chariot (5) par l'intermédiaire d'une déviation d'angle (4), lequel est couplé par l'intermédiaire d'un élément de liaison (8) allongé à un deuxième chariot (7), ce dernier actionnant par l'intermédiaire d'une deuxième déviation d'angle (9) un élément de poussée (21) guidé verticalement sur le châssis pour une barre de verrouillage (13) guidée verticalement, une extrémité supérieure (15) de la barre de verrouillage étant associée à une réception (31) prévue à demeure de telle sorte que, dans la position de fermeture du mécanisme (1), l'extrémité supérieure (15) s'engage dans la réception ou que, dans une position ouverte du mécanisme (1), la position d'engagement de l'extrémité supérieure (15) soit libérée.

3. Garniture selon la revendication 1, dans laquelle une barre de verrouillage (13) guidée verticalement peut être coulissée verticalement et dans le sens contraire à l'élément de verrouillage (25) par l'intermédiaire du dispositif d'inversion de sens de poussée (12).

4. Garniture selon la revendication 1, dans laquelle l'élément de verrouillage (25) et/ou la barre de verrouillage (13) sont agencés de façon à pouvoir être disposés de façon masquée et à pouvoir coulisser dans la feuillure du châssis.

5. Garniture selon la revendication 1, dans laquelle l'élément d'engagement associé à l'élément de verrouillage (25) est constitué de deux évidements d'engagement (10a, 10b), qui sont pratiqués dans le rail de roulement (10) pour les deux chariots (5, 7) de part et d'autre d'une zone (11) du rail de roulement, et une extrémité d'engagement inférieure de l'élément d'engagement (25) comporte deux tronçons d'extrémité (25a, 25b) disposés à un écartement correspondant.

6. Garniture selon la revendication 3, dans laquelle
(i) la réception (31) pour l'extrémité supérieure (15) de la barre de verrouillage (13) est agencée sous la forme d'un trou borgne (31), notamment dans une baguette de guidage supérieure (16) disposée à demeure du longeron supérieur (30) de cadre, qui est fermée vers le haut ;
(ii) la longueur de la barre de verrouillage (13) est dimensionnée de telle sorte que, dans la position de fermeture du mécanisme (1), un jeu vertical entre la face frontale de la barre de verrouillage (13) et un fond (32) de la réception à trou borgne (31) est inférieur à une profondeur d'engagement de deux tronçons d'extrémité (25a, 25b) de l'élément d'engagement (25) dans deux évidements d'engagement (10a, 10b).

7. Garniture selon la revendication 3, dans laquelle une longueur effective de la barre de verrouillage (13) est réglable.

8. Garniture selon la revendication 7, dans laquelle la barre de verrouillage (13) peut être couplée à un dispositif d'inversion de sens de poussée (12 ; 21) par l'intermédiaire d'un dispositif de réglage de longueur, notamment d'un manchon de liaison (18) recevant l'extrémité inférieure de la barre de verrouillage (13), de façon à pouvoir coulisser et être bloquée.

9. Garniture selon la revendication 1, dans laquelle le deuxième chariot (7) et la déviation d'angle (9) associée à celui-ci sont regroupés en une unité de construction angulaire.

10. Garniture selon la revendication 3, dans laquelle la barre de verrouillage (13) est agencée de façon à pouvoir être guidée à plusieurs reprises sur sa longueur dans l'espace de feuillure du châssis, et en étant protégée (17) à écartements respectifs correspondants contre une flexion latérale sous charge.

11. Procédé selon la revendication 2, dans lequel la barre de verrouillage (13) est disposée de façon masquée et de façon à pouvoir coulisser dans la feuillure du châssis.

12. Procédé selon la revendication 2, **caractérisé en ce qu'**un élément d'engagement - associé à un élément de verrouillage (25) - est constitué de deux évidements d'engagement (10a, 10b), qui sont pratiqués dans le rail de roulement (10) pour les deux chariots (5, 7) de part et d'autre de la zone (11) du rail de roulement, et **en ce que** l'extrémité d'engagement inférieure de l'élément d'engagement (25) est constituée de deux tronçons d'extrémité (25a, 25b) disposés à un écartement correspondant.

13. Procédé selon la revendication 2, dans lequel la réception pour l'extrémité supérieure (15) de la barre de verrouillage (13) est agencée sous la forme d'un trou borgne (31), notamment dans une baguette de guidage supérieure (16) disposée à demeure du longeron supérieur (30) de cadre, qui est fermée vers le haut, et la longueur de la barre de verrouillage (13) est dimensionnée de telle sorte que, dans la position de fermeture du mécanisme (1), le jeu vertical entre la face frontale de la barre de verrouillage (13) et le fond (32) de la réception à trou borgne (31) est nettement inférieur à la profondeur d'engagement de deux tronçons d'extrémité (25a, 25b) de l'élément d'engagement (25) dans les deux évidements d'engagement (10a, 10b).

14. Procédé selon la revendication 13, **caractérisé en ce que** la longueur effective de la barre de verrouillage (13) est réglée.

15. Procédé selon la revendication 2, dans lequel la barre de verrouillage (13) est couplée au dispositif d'inversion de sens de poussée (12, 21) par l'intermédiaire d'un dispositif de réglage de longueur, comme un manchon de liaison (18) recevant l'extrémité inférieure de la barre de verrouillage, de façon à pouvoir coulisser et être bloquée.

16. Procédé selon la revendication 2, dans lequel le deuxième chariot (7) et la déviation d'angle (9) associée à celui-ci sont regroupés en une unité de construction angulaire.

17. Procédé selon la revendication 2, dans lequel la barre de verrouillage (13) est guidée à plusieurs reprises sur sa longueur dans la feuillure du châssis, et en étant protégée (17) à écartements respectifs correspondants contre une flexion latérale sous charge.
